# EUROPÄISCHE PATENTSCHRIFT

(11) **EP 2 937 191 B1**
(45) Veröffentlichungstag und Bekanntmachung des Hinweises auf die Patenterteilung: **02.11.2016**
(21) Anmeldenummer: 15001078.3
(22) Anmeldetag: 15.04.2015
(51) Int. Cl.: B26D 7/18, B26D 1/16, B26D 7/00

(54) **SCHNEIDMASCHINE FÜR STRANGFÖRMIGE LEBENSMITTEL**
CUTTING MACHINE FOR ELONGATED-SHAPED FOOD ARTICLES
MACHINE DE DÉCOUPE DE PRODUITS ALIMENTAIRES DE FORME ALLONGéE

(30) Priorität: 24.04.2014 DE 102014005813
(43) Veröffentlichungstag der Anmeldung: 28.10.2015
(73) Patentinhaber: MHS Schneidetechnik GmbH, 74232 Abstatt (DE)
(72) Erfinder:
(74) Vertreter: Schmid, Barbara

(56) Entgegenhaltungen:
- EP-A1- 2 886 269
- DE-A1-102010 036 721
- DE-A1-102012 100 589
- DE-C2- 19 820 004
- DE-U1-202013 009 201

## Beschreibung

### TECHNISCHES GEBIET

Die Erfindung betrifft eine Schneidmaschine, mit der sich Brot, Käse und dergleichen strangförmige Lebensmittel maschinell in beliebig dicke Scheiben schneiden lassen. Bei der erfindungsgemäßen Schneidmaschine kann es sich insbesondere um eine Rundmessermaschine handeln.

### STAND DER TECHNIK

Aus der DE 198 20 004 C2 ist eine Rundmessermaschine zum Schneiden eines Lebensmittel-Stranges in Scheiben bekannt. Diese Schneidmaschine besitzt ein kreisförmiges Schneidmesser, das um seine zentrale Achse rotieren und zusätzlich in einer Kreisbahn umhergeschwenkt werden kann. Bei dieser Schwenkbewegung wird es durch das in Scheiben zu schneidende strangförmige Lebensmittel hindurchgeführt. Das strangförmige Lebensmittel wird in einem kanalartigen Schacht dem Schneidmesser zugeführt und in Scheiben zerschnitten. Die geschnittenen Scheiben werden auf einer dem Schneidmesser in Förderrichtung nachgeordneten Lagerfläche stehend gespeichert.

Entsprechend der EP 2 045 053 A2 ist vorgesehen, dass die Lagerfläche für die geschnittenen Scheiben und die Lagerfläche für den noch nicht in Scheiben geschnittenen Lebensmittel-Strang in einer Ebene liegen, die schräg im Raum ausgerichtet ist. Zusätzlich dazu kann die Lagereinrichtung für die geschnittenen Scheiben vibrieren. Dadurch lässt sich die jeweils geschnittene Scheibe leicht von dem Schneidmesser lösen und haftet nicht an demselben an.

Beim Schneiden eines Laibes Brot entstehen in der Regel einige Krümel, die sich über die Zeit im Einlege- und Entnahmebereich sammeln. Diese Krümel vermitteln ein unaufgeräumtes Bild, so dass ein negativer Gesamteindruck der Schneidmaschine entstehen kann. Dies gilt insbesondere dann, wenn die Schneidmaschine im Selbstbedienungsbereich aufgestellt ist, so dass die Schneidmaschine direkt von den Kunden bedient wird. Darüber hinaus kann es bei einer Ansammlung einer größeren Menge Krümel im Einlegebereich der Schneidmaschine zu einer Fehlfunktion der Schneidmaschine kommen, da der Greifer, der das unzerschnittene Brot in Richtung der Schneideinrichtung transportiert, nicht mehr bis in seine Ausgangsposition zurückfahren kann, weil die Krümel diese Position blockieren.

Aus der DE 10 2010 036 721 A1 ist eine Brotschneidemaschine bekannt, bei der der Aufnahmebereich einen Aufnahmeschacht umfasst, dessen Boden von einem Krümelblech gebildet wird. Durch Längsschlitze können Krümel durch das Krümelblech hindurch fallen und sich in einer darunter befindlichen Krümelschublade sammeln, die gelegentlich entleert werden muss.

### DARSTELLUNG DER ERFINDUNG

Ausgehend von diesem vorbekannten Stand der Technik liegt der Erfindung die Aufgabe zugrunde, eine verbesserte Schneidmaschine anzugeben, die einen störungsfreien Betrieb ermöglicht und auch nach häufigem Gebrauch einen optisch ansprechenden Eindruck vermittelt.

Die erfindungsgemäße Schneidmaschine ist durch die Merkmale des Hauptanspruchs 1 gegeben. Sinnvolle Weiterbildungen der Erfindung sind Gegenstand von sich an den Hauptanspruch anschließenden weiteren Ansprüchen.

Die erfindungsgemäße Schneidmaschine besitzt zumindest ein Schneidmesser für das strangförmige Lebensmittel und einen Schacht zur Aufnahme des strangförmigen Lebensmittels. Die Vorschubrichtung des strangförmigen Lebensmittels entspricht der Längsrichtung des Schachts. Der Schacht weist einen ersten Schachtbereich vor dem Schneidmesser und einen zweiten Schachtbereich nach dem Schneidmesser auf, die durch einen Schlitz zumindest teilweise voneinander getrennt sind. In diesem Schlitz kann das Schneidmesser während des Schneidvorgangs rotieren. Erfindungsgemäß ist zumindest ein Bodenelement vorhanden, das oberhalb des ersten und/oder des zweiten Schachtbereichs vorhanden ist. Das Bodenelement besitzt dabei zumindest einen Durchbruch.

Das Bodenelement ist dabei mit einem geringen Abstand zu dem Schachtbereich vorhanden und wirkt optisch als Boden des Einlegebereichs oder des Entnahmebereichs. Durch den Durchbruch innerhalb des Bodenelements können die anfallenden Krümel auf den unterhalb des Bodenelements vorhandenen Schachtbereich fallen. Die Krümel sind somit nicht mehr sichtbar, was zu einem optisch ansprechenderen Eindruck führt, ohne dass die Schneidmaschine mehrmals täglich gereinigt werden muss. Darüber hinaus können die Krümel auch nicht mehr das Zurückfahren des Transportgreifers in dessen Ausgangsposition erschweren, so dass Fehlfunktionen minimiert werden können.

Durch die Verwendung eines zusätzlichen Bodenelements kann darüber hinaus der bestehende Schacht erhalten bleiben, so dass die Mechanik und Elektronik der Schneidmaschine durch diesen bestehenden Schacht geschützt bleibt. Ein zusätzliches Bodenelement oberhalb des bestehenden Schachtes ermöglicht darüber hinaus ein einfaches Nachrüsten bereits bestehender Schneidmaschinen, da die grundlegenden Abmessungen der Schneidmaschine nicht verändert werden müssen.

Um den Abstand zwischen Bodenelement und Schachtbereich aufrecht zu erhalten, kann das Bodenelement in seinem seitlichen Randbereich jeweils einen oder mehrere Abstandshalter in Form von Stegen oder Stiften aufweisen.

Vorzugsweise kann das Bodenelement mehrere Schlitze oder Löcher als Durchbrüche aufweisen, so dass die Krümel möglichst ungehindert durch das Bodenelement hindurchfallen können. Das Bodenelement könnte daher auch als Rost ausgebildet sein.

Das Bodenelement kann insbesondere lösbar an dem Schachtbereich befestigt sein. Die lösbare Befestigung kann einerseits verhindern, dass die Bediener unbefugt das Bodenelement entnehmen, andererseits kann das Bodenelement nach wie vor so aus dem Schachtbereich entfernt werden, dass eine Reinigung des Schachtbereichs möglich ist. Dazu ist das Bodenelement klappbar an dem Schachtbereich befestigt sein. Zur Reinigung des Schachtbereiches kann das Bodenelement in diesem Fall vorzugsweise nach hinten weggeklappt werden, so dass der Schachtbereich frei zugänglich ist.

In einer besonders bevorzugten Ausführungsform kann das Bodenelement zweiteilig ausgebildet sein. Auf diese Weise kann das eine Teil des Bodenelements stationär ausgebildet sein, während das andere Teil des Bodenelements beweglich ausgebildet sein kann. Der Transportgreifer für das eingelegte Lebensmittel muss oberhalb des Bodenelements platziert werden. Um dennoch eine einfache Reinigung des Schachtbereichs unterhalb des Bodenelements zu ermöglichen, kann der Transportgreifer während der Reinigung auf den stationären vorderen Teil des Bodenelements in den Bereich des Schlitzes zwischen den beiden Schachtbereichen verfahren werden. Anschließend kann der bewegliche Teil des Bodenelements so verschwenkt oder geklappt werden, dass der darunter liegende Schachtbereich frei zugänglich ist und gereinigt werden kann. Um die Schneidmaschine reparieren oder warten zu können, kann zusätzlich auch der stationäre Teil des Bodenelements aus dem Schachtbereich entnommen werden.

In einer besonders vorteilhaften Ausführungsform kann der Abstand zwischen dem Schachtbereich und dem Bodenelement an dem einen Ende des Schachtbereichs größer sein als an dem gegenüber liegenden Ende des Schachtbereichs. Insbesondere kann der Abstand zwischen dem Schachtbereich und dem Bodenelement im Bereich des schlitzseitigen Endes des Schachtbereichs größer sein als an dem endseitigen Ende des Schachtbereichs. Dadurch kann der Schachtbereich in Richtung des Schlitzes geneigt ausgebildet sein. Auf diese Weise können die Krümel, die durch das Bodenelement auf den Schachtbereich fallen, in Richtung des Schlitzes rutschen und dort in einer Krümelwanne gesammelt werden. Alternativ dazu kann der Abstand zwischen dem Schachtbereich und dem Bodenelement im Bereich des endseitigen Endes des Schachtbereichs größer sein als an dem schlitzseitigen Ende des Schachtbereichs. In diesem Fall könnte eine weitere Krümelwanne im Randbereich der Schneidmaschine angeordnet sein, in die die Krümel hineinrutschen könnten. Die Neigung des Schachtbereichs könnte auch in Richtung des vorderen, bedienseitigen Endes der Schneidmaschine verlaufen. Auf diese Weise kann auch der Schachtbereich weitgehend krümelfrei bleiben, so dass auch bei der Ausbildung des Bodenelements als Rost oder mit einer Vielzahl von Durchbrüchen ein optisch ansprechendes Bild bestehen bleibt.

Die Reinigung des Bodenelements und des darunter liegenden Schachtbereichs könnte dadurch noch erleichtert werden, dass ein zusätzliches Reinigungselement für das Bodenelement und/oder den darunter liegenden Schachtbereich vorhanden ist. Bei einem solchen Reinigungselement kann es sich beispielsweise um ein Vibrationselement handeln, wie es bereits zum Lösen der geschnittenen Scheiben von dem Kreismesser verwendet wird. Durch ein solches Vibrationselement könnte das Bodenelement und auch der darunter liegende Schachtbereich in Schwingungen versetzt werden. Alternativ oder zusätzlich dazu könnte ein Besenelement oder ein sonstiges Wischelement, beispielsweise in Form einer Wischlippe, vorhanden sein. Es wäre auch möglich, zumindest eine Reinigungsdüse vorzusehen, so dass die Krümel insbesondere mittels eines Druckluftstoßes in Richtung des Schlitzes geblasen werden. Darüber hinaus könnte auch zumindest ein Saugelement vorgesehen werden, mittels dem die Krümel eingesaugt werden können. Reinigungsdüse oder Saugelement könnten dabei sowohl stationär als auch beweglich ausgebildet sein.

Das erfindungsgemäße Bodenelement könnte sowohl im Einlegebereich als auch im Entnahmebereich der Schneidmaschine angeordnet werden. In der Regel sollte derjenige Teil des Schachtes der Schneidmaschine, unter dem die Mechanik der Schneidmaschine angeordnet ist, mit einem geschlossenen Schachtboden ausgestattet sein, um die Mechanik ausreichend abzuschirmen. In diesem Bereich bietet sich das erfindungsgemäße Bodenelement daher besonders an. Bei demjenigen Bereich des Schachtes, unter dem keine Mechanik angeordnet ist, könnte dagegen der Schachtboden selbst bereits mit entsprechenden Durchbrüchen ausgestattet sein, so dass die dort anfallenden Krümel in die Schneidmaschine hineinfallen und sich dort beispielsweise in einer Krümelwanne sammeln könnten.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: die Frontansicht einer erfindungsgemäßen Schneidmaschine,
- Fig. 2: die Draufsicht auf die erfindungsgemäße Schneidmaschine gemäß Fig. 1,
- Fig. 3: einen Querschnitt durch die erfindungsgemäße Schneidmaschine gemäß Fig. 1 entlang der Linie A-A,
- Fig. 4: einen Detailausschnitt X des Querschnitts gemäß Fig. 3 und
- Fig. 5: einen Längsschnitt durch die erfindungsgemäße Schneidmaschine entlang der Linie B-B entsprechend Fig. 3.

### WEGE ZUM AUSFÜHREN DER ERFINDUNG

Die erfindungsgemäße Schneidmaschine 10 ist im vorliegenden Beispielsfall als Rundmessermaschine mit einem nicht näher dargestellten Kreismesser ausgebildet. Das Kreismesser ist in üblicher Art und Weise an einem Schwingarm gelagert, welcher durch einen motorischen Antrieb bewegt wird. Durch den motorischen Antrieb ist auch eine Rotation des Kreismessers möglich.

Die Schneidmaschine 10 ist für den Selbstbedienungsbereich ausgelegt und besitzt ein Gehäuse 12, das im oberen Bereich durch eine Klappe 14 geschlossen werden kann. Solange die Klappe 14 geöffnet ist, ist das Kreismesser blockiert, um eine Verletzungsgefahr durch das Kreismesser zu verhindern. Das Gehäuse 12 besitzt in dem in der Zeichnung linken Bereich eine Tür 16, die zu Reinigungs- und Wartungszwecken geöffnet werden kann. Hinter dieser Tür 16 befindet sich auch eine Krümelwanne, in der die beim Betrieb der Schneidmaschine 10 anfallenden Krümel gesammelt werden.

Die Schneidmaschine 10 besitzt einen Schacht 20, dessen Längsrichtung der Vorschubrichtung eines eingelegten strangförmigen Lebensmittels entspricht. Der Schacht 20 der Schneidmaschine 10 besitzt einen ersten, rechten Schachtbereich 22 und einen zweiten, linken Schachtbereich 24, die durch einen Schlitz 26 voneinander getrennt sind. Durch den Messerantrieb angetrieben wandert das Kreismesser durch diesen Schlitz 26, so dass das im Bereich des Schlitzes 26 vorhandene Lebensmittel an dieser Stelle zertrennt wird. Bezogen auf die Zeichnung entsteht dann links von diesem Schlitz 26 eine Lebensmittelscheibe. Rechts des Schlitzes 26 ist das Lebensmittel noch unzertrennt vorhanden. Daher befindet sich der Einlegebereich für das zu schneidende Lebensmittel im Bereich des rechten Schachtbereichs 22 und der Entnahmebereich für das Scheiben-Paket im Bereich des zweiten, linken Schachtbereichs 24.

Zum Zerschneiden wird der Lebensmittel-Strang durch einen Transportgreifer 28 in Richtung auf den Schlitz 26 geschoben. Dazu besitzt der Transportgreifer 28 mehrere nebeneinander liegende Krallen, die beim Schneidvorgang von oben in das Ende des Lebensmittels hineinstechen. Um ein Umfallen der geschnittenen Scheiben des Lebensmittel-Stranges zu verhindern, ist hinter dem Schlitz 26 eine Scheibenstütze 30 angeordnet. Die Scheibenstütze 30 ist an einer Achse verschwenkbar gelagert, so dass nachfolgende Scheiben die Scheibenstütze 30 entsprechend verschrieben können. Um die Verpackung des geschnittenen Scheiben-Pakets zu erleichtern, ist im Bereich des Entnahmebereichs eine Verpackungshilfe 32 vorhanden, auf die das Scheiben-Paket aufgelegt werden kann. Anschließend kann beispielsweise eine Tüte oder ein Beutel über das Scheiben-Paket und die Verpackungshilfe gestülpt werden, um das Scheiben-Paket in die Tüte oder den Beutel zu überführen.

Im Einlegebereich der Schneidmaschine 10 befindet sich ein erstes Bodenelement 40. Das Bodenelement 40 ist im vorliegenden Beispielsfall einteilig ausgebildet und weist eine Vielzahl von Durchbrüchen in Form von Schlitzen 42 auf. Durch diese Schlitze 42 können die anfallenden Krümel durch das Bodenelement 40 hindurch auf den rechten Schachtbereich 22 fallen. Die Krümel sind somit außer Sichtweite und können daher den optischen Eindruck der Schneidmaschine 10 nicht negativ beeinträchtigen. Der Einlegebereich der Schneidmaschine 10 sieht daher auch nach mehreren Schneidvorgängen sauber und damit optisch ansprechend aus.

Um den rechten Schachtbereich 22 reinigen zu können, kann das Bodenelement 40 aus dem Einlegebereich der Schneidmaschine entfernt werden, indem dieses angehoben wird. Der rechte Schachtbereich 22 ist somit frei zugänglich und kann beispielsweise mit einem Besen gereinigt werden.

Unterhalb des Einlegebereichs der Schneidmaschine 10 ist die Mechanik der Schneidmaschine 10 angeordnet. Um diese Mechanik zu schützen, ist der Schachtbereich 22 mit einem durchgehenden Schachtboden ausgestattet. Demgegenüber kann der Schachtboden des Schachtbereiches 24 des Entnahmebereichs mehrere Durchbrüche 50 in Form von Schlitzen aufweisen, so dass in diesem Bereich auf ein weiteres Bodenelement verzichtet werden kann. Sofern die Mechanik unterhalb des Entnahmebereichs angeordnet ist, kann der Schachtbereich 24 des Entnahmebereichs mit einem entsprechenden Bodenelement ausgestattet werden. In diesem Fall könnte auf ein Bodenelement im Einlegebereich der Schneidmaschine verzichtet werden.

Bei dem vorliegenden Beispielsfall ist der rechte Schachtbereich 22 nicht horizontal ausgerichtet, sondern vielmehr in Richtung des Schlitzes 26 geneigt. Das Bodenelement 40 ist dagegen horizontal ausgerichtet, so dass der Abstand zwischen dem Bodenelement 40 und dem Schachtbereich 22 im Bereich des Schlitzes 26 größer ist als im Bereich des Transportgreifers 28 (siehe Fig. 5). Im vorliegenden Beispielsfall beträgt die Neigung 60 des Schachtbereichs 22 etwa 2,4 Grad. Diese Neigung 60 ist ausreichend, damit die auf dem Schachtbereich 22 landenden Krümel in Richtung des Schlitzes 26 rutschen und dort in eine nicht dargestellte Krümelwanne fallen können. Auf diese Weise kann sich auch auf dem Schachtbereich keine größere Menge an Krümeln ansammeln. Nachdem bei einer Vielzahl von Durchbrüchen innerhalb eines Bodenelements die Möglichkeit besteht, dass der darunter befindliche Schachtbereich zumindest teilweise einsehbar ist, führt diese Ausführungsform zu einer weiteren optischen Verbesserung des Gesamteindrucks der Schneidmaschine.

Die Reinigung des Schachtbereichs 22 könnte durch zusätzliche Reinigungselemente, beispielsweise eine Vibrationseinrichtung oder ein Besenelement noch unterstützt werden. Beispielsweise könnte an dem Transportgreifer ein Besenelement oder eine Wischlippe befestigt sein, die beim Verfahren des Transportgreifers in Richtung des Schlitzes die vorhandenen Krümel ebenfalls in Richtung des Schlitzes befördert. Beim Zurückfahren des Transportgreifers könnte ein solches Reinigungselement dann in eine zweite Position verfahren werden, bei dem es nicht zu einer Berührung der Krümel kommt, um zu verhindern, dass verbleibende Krümel in den endseitigen Bereich des Schachtbereichs verschoben werden.

Im Gegensatz zu dem in der Zeichnung dargestellten Beispielsfall könnte das Bodenelement auch zweiteilig ausgebildet sein und ein stationäres und ein bewegliches Teil besitzen. Die beiden Teile könnten mittels einem oder mehrerer Scharniere aneinander befestigt sein, so dass der bewegliche Teil des Bodenelements nach oben geklappt werden könnte. Der Transportgreifer könnte in diesem Fall oberhalb des stationären Teils positioniert werden, um den beweglichen Teil des Bodenelements nach oben klappen und den darunter befindlichen Schachtbereich reinigen zu können.

Im Gegensatz zu dem in der Zeichnung dargestellten Ausführungsbeispiel könnte es sich bei der erfindungsgemäßen Schneidmaschine auch um eine Gatterschneidmaschine handeln.

## Patentansprüche

1. Schneidmaschine (10) für strangförmige Lebensmittel
- mit einem Schneidmesser für das strangförmige Lebensmittel,
- mit einem Schacht (20) zur Aufnahme des strangförmigen Lebensmittels, dessen Längsrichtung der Vorschubrichtung des strangförmigen Lebensmittels entspricht,
- wobei der Schacht (20) einen ersten Schachtbereich (22) und einen zweiten Schachtbereich (24) aufweist, die durch einen Schlitz (26) zumindest teilweise voneinander getrennt sind,
- wobei zumindest ein Bodenelement (40) vorhanden ist, das oberhalb des ersten und/oder des zweiten Schachtbereichs (22, 24) angeordnet und insbesondere lösbar an dem Schachtbereich befestigt ist,
- wobei das Bodenelement (40) zumindest einen Durchbruch (42) aufweist,
- **dadurch gekennzeichnet, dass**
- das Bodenelement klappbar an dem Schachtbereich befestigt ist.

2. Schneidmaschine nach Anspruch 1,
- **dadurch gekennzeichnet, dass**
- das Bodenelement (40) mehrere Schlitze (42) oder Löcher aufweist.

3. Schneidmaschine nach Anspruch 1 oder 2,
- **dadurch gekennzeichnet, dass**
- das Bodenelement als Rost ausgebildet ist.

4. Schneidmaschine nach einem der vorstehenden Ansprüche,
- **dadurch gekennzeichnet, dass**
- das Bodenelement zweiteilig ausgebildet ist,
- der eine Teil des Bodenelements stationär ausgebildet ist,
- der andere Teil des Bodenelements beweglich ausgebildet ist.

5. Schneidmaschine nach einem der vorstehenden Ansprüche,
- **dadurch gekennzeichnet, dass**
- der Abstand zwischen dem Schachtbereich (22) und dem Bodenelement (40) an dem einen Ende des Schachtbereichs (22) größer ist als an dem gegenüber liegenden Ende des Schachtbereichs (22).

6. Schneidmaschine nach einem der vorstehenden Ansprüche,
- **dadurch gekennzeichnet, dass**
- zumindest ein Reinigungselement vorhanden ist, mittels dem das Bodenelement und/oder der darunter liegende Schachtbereich von Krümel säuberbar ist.

7. Schneidmaschine nach Anspruch 6,
- **dadurch gekennzeichnet, dass**
- das Reinigungselement als Vibrationseinrichtung ausgebildet ist,
- mittels der Vibrationseinrichtung das Bodenelement und/ oder der darunter liegende Schachtbereich in Schwingungen versetzbar ist.

8. Schneidmaschine nach Anspruch 6 oder 7,
- **dadurch gekennzeichnet, dass**
- das Reinigungselement zumindest eine Reinigungsdüse und/oder zumindest ein Saugelement besitzt.

## Claims

1. Slicing machine (10) for elongate foodstuffs
- having a cutting blade for the elongate foodstuff,
- having a shaft (20) for receiving the elongate foodstuff, the longitudinal direction of said shaft corresponding to the direction of feed of the elongate foodstuff,
- wherein the shaft (20) has a first shaft region (22) and a second shaft region (24) which are at least partially separated from one another by a slot (26),
- wherein there is at least one base element (40) which is arranged above the first and/or second shaft region (22, 24) and is fastened in particular releasably to the shaft region,
- wherein the base element (40) has at least one aperture (42),
- **characterized in that**
- the base element is fastened to the shaft region in a hinged manner.

2. Slicing machine according to Claim 1,
- **characterized in that**
- the base element (40) has a plurality of slots (42) or holes.

3. Slicing machine according to Claim 1 or 2,
- **characterized in that**
- the base element is configured as a grille.

4. Slicing machine according to one of the preceding claims,
- **characterized in that**
- the base element is formed in two parts,
- one part of the base element is configured to be stationary,
- the other part of the base element is configured to be movable.

5. Slicing machine according to one of the preceding claims,
- **characterized in that**
- the spacing between the shaft region (22) and the base element (40) is greater at one end of the shaft region (22) than at the opposite end of the shaft region (22).

6. Slicing machine according to one of the preceding claims,
- **characterized in that**
- there is at least one cleaning element, by means of which the base element and/or the shaft region located therebeneath is able to be cleaned of crumbs.

7. Slicing machine according to Claim 6,
- **characterized in that**
- the cleaning element is configured as a vibration device,
- by means of the vibration device, the base element and/or the shaft region located therebeneath is able to be set into oscillation.

8. Slicing machine according to Claim 6 or 7,
- **characterized in that**
- the cleaning element has at least one cleaning nozzle and/or at least one suction element.

## Revendications

1. Machine de découpe (10) de produits alimentaires en forme de boudin,
- comprenant une lame de coupe pour les produits alimentaires en forme de boudin,
- comprenant un puits (20) pour recevoir les produits alimentaires en forme de boudin, dont la direction longitudinale correspond à la direction d'avance du produit alimentaire en forme de boudin,
- le puits (20) présentant une première région de puits (22) et une deuxième région de puits (24) qui sont séparées au moins en partie l'une de l'autre par une fente (26),
- au moins un élément de fond (40) étant prévu, lequel est disposé au-dessus de la première et/ou de la deuxième région de puits (22, 24) et est notamment fixé de manière amovible à la région de puits,
- l'élément de fond (40) présentant au moins un orifice (42),
- **caractérisée en ce que**
- l'élément de fond est fixé de manière rabattable à la région de puits.

2. Machine de coupe selon la revendication 1,
- **caractérisée en ce que**
- l'élément de fond (40) présente plusieurs fentes (42) ou trous.

3. Machine de coupe selon la revendication 1 ou 2,
- **caractérisée en ce que**
- l'élément de fond est réalisé sous forme de grille.

4. Machine de coupe selon l'une quelconque des revendications précédentes,
- **caractérisée en ce que**
- l'élément de fond est réalisé en deux parties,
- l'une des parties de l'élément de fond est réalisée sous forme stationnaire,
- l'autre partie de l'élément de fond est réalisée de manière mobile.

5. Machine de coupe selon l'une quelconque des revendications précédentes,
- **caractérisée en ce que**
- la distance entre la région de puits (22) et l'élément de fond (40) à l'une des extrémités de la région de puits (22) est supérieure à la distance à l'extrémité opposée de la région de puits (22).

6. Machine de coupe selon l'une quelconque des revendications précédentes,
- **caractérisée en ce**
- **qu'**au moins un élément de nettoyage est prévu, au moyen duquel l'élément de fond et/ou la région de puits située en dessous de lui peuvent être nettoyés des miettes.

7. Machine de coupe selon la revendication 6,
- **caractérisée en ce que**
- l'élément de nettoyage est réalisé sous forme de dispositif vibratoire,
- l'élément de fond et/ou la région de puits située en dessous de lui pouvant être soumis à des vibrations au moyen du dispositif vibratoire.

8. Machine de coupe selon la revendication 6 ou 7,
- **caractérisée en ce que**
- l'élément de nettoyage possède au moins une buse de nettoyage et/ou au moins un élément d'aspiration.
